# FASCICULE DE BREVET EUROPEEN

(11) **EP 0 546 885 B1**
(45) Date de publication et mention de la délivrance du brevet: **13.08.1997**
(21) Numéro de dépôt: 92403219.6
(22) Date de dépôt: 27.11.1992
(51) Int. Cl.: B22D 11/06

(54) **Cylindre pour une machine de coulée continue de bandes métalliques, machine de coulée continue correspondante et procédé de réalisation d'un tel cylindre**
Zylinder für eine Stranggiessvorrichtung zum Giessen von Metallbändern, entsprechende Stranggiessvorrichtung und Verfahren zur Herstellung eines derartigen Zylinders
Cylinder for a metal strip continuous casting machine, continous casting machine containing such a cylinder and process for making such a cylinder

(30) Priorité: 11.12.1991 FR 9115383
(43) Date de publication de la demande: 16.06.1993
(73) Titulaire: USINOR SACILOR, 92800 Puteaux (FR); Thyssen Stahl Aktiengesellschaft, 47166 Duisburg (DE)
(72) Inventeur: Damasse, Jean-Michel, F-57000 Metz (FR); Osswald, Jean-Marie, F-57245 Peltre (FR)
(74) Mandataire: Bouget, Lucien

(56) Documents cités:
- EP-A- 0 229 031
- EP-A- 0 430 840
- PATENT ABSTRACTS OF JAPAN vol. 13, no. 289 (M-845)5 Juillet 1989 & JP-A-1 083 343 (NIPPON STEEL CORP) 29 Mars 1989
- PATENT ABSTRACTS OF JAPAN vol. 12, no. 109 (M-682)8 Avril 1988 & JP-A-62 240 149 (SUMITOMO METAL IND LTD) 20 Octobre 1987

## Description

L'invention est relative à un cylindre pour une machine de coulée continue de bandes métalliques minces telle qu'une machine de coulée entre deux cylindres ou sur un cylindre. Une telle machine de coulée comporte au moins un cylindre dont la surface, ou table, vient en contact avec le métal coulé et qui assure le formage, la solidification, l'entraînement et le guidage de la bande.

La demande de brevet français publiée sous le N° FR-A-2.654.659, ≙ EP-A- 0430840 , sur lequels les préambules des revendications indépendantes sont basés, décrit un cylindre pour un dispositif de coulée continue de bandes métalliques minces, tel qu'une machine de coulée continue entre deux cylindres ou sur un cylindre, présentant des parties extrêmales dont la rugosité est supérieure à la rugosité de la partie centrale de la table. Par parties extrêmales, on entend des zones circonférentielles de la surface situées près des extrémités latérales du cylindre. Par partie centrale de la table, on entend la zone circonférentielle de la surface comprise entre les deux parties extrêmales précédemment définies. L'avantage de ces rugosités différentes est de favoriser l'entraînement de la bande mince pendant la coulée.

Les rugosités des parties extrêmales et centrale sont bien distinctes et sont obtenues, par exemple, par galetage de la surface des cylindres. Sur ces cylindres, la rugosité varie de façon discontinue le long d'une génératrice. Il en résulte un inconvénient : au droit de la discontinuité, il se forme sur la bande une marque qui peut affaiblir localement la bande et conduire à sa rupture le long de cette marque. Il apparaît alors, en rive, des rubans étroits qui se séparent de la bande, s'emmêlent et s'évacuent mal, ce qui peut conduire à l'arrêt de la coulée.

Le but de la présente invention est de proposer des cylindres qui évitent l'inconvénient précité tout en assurant un bon entraînement de la bande pendant la coulée.

A cette fin, l'invention a pour objet un cylindre pour une machine de coulée continue de bandes métalliques minces entre deux cylindres ou sur un cylindre comportant au moins un cylindre dont la surface venant en contact avec le métal coulé présente une rugosité différente dans les zones extrêmales du cylindre voisines de ses extrémités latérales et dans la zone centrale, ladite rugosité variant de manière continue le long d'une génératrice quelconque dudit cylindre et la rugosité des zones extrêmales étant supérieure à la rugosité de la zone centrale.

L'invention a également pour objet un procédé pour la réalisation d'un cylindre selon lequel on réalise un galetage à pression variable de la surface dudit cylindre pour obtenir la rugosité. Avant le galetage, on peut usiner de façon légèrement conique les zones extrêmales du cylindre de telle sorte qu'après galetage, les génératrices de la surface externe dudit cylindre soient rectilignes.

L'invention a enfin pour objet un procédé pour la réalisation d'un cylindre selon lequel on crée par usinage avec enlèvement de copeaux à la surface du cylindre un sillon hélicoïdal ayant pour axe, l'axe du cylindre. Le pas de l'hélice formée par le sillon et la profondeur du sillon peuvent être variables le long d'une génératrice du cylindre.

L'invention va maintenant être décrite de façon plus détaillée en regard des figures annexées.

La figure 1 est une vue de côté schématique d'un cylindre suivant l'invention.

La figure 2 est une courbe montrant l'évolution de la rugosité le long d'une génératrice du cylindre.

La figure 3 est une vue de côté d'un cylindre brut d'usinage.

La figure 4 est une coupe au voisinage de la surface d'un cylindre dont la rugosité a été obtenue par usinage.

Le cylindre représenté à la figure 1 correspond à l'invention. Il a une table 1 généralement cylindrique qui est partiellement au contact du métal coulé lorsque la machine de coulée continue de bandes minces sur lequel il est monté est en service.

Ce cylindre comporte deux extrémités latérales 2 et 3. La table 1 du cylindre a une certaine rugosité, mais cette rugosité n'est pas constante. Dans les zones extrêmales 4 et 5 situées près des extrémités latérales 2 et 3, la rugosité mesurée par le coefficient normalisé R_{z} est préférentiellement comprise entre 50 et 300 µm,et dans la partie centrale 6, entre 20 et 150 µm, par exemple respectivement 150 µm et 80 µm. La particularité de ce cylindre est que la rugosité varie continuement et progressivement lorsqu'on se déplace le long d'une génératrice du cylindre. C'est ce qui est représenté à la figure 2. Les parties A et A' de la courbe 7 représentent la rugosité dans les zones extrêmales. Cette rugosité est maximale près des extrémités latérales du cylindre puis décroît régulièrement jusqu'à la valeur de la partie B de la courbe correspondant à la zone centrale du cylindre.

Pour un cylindre ayant une largeur totale de table de 800 mm, les zones extrêmales peuvent avoir une largeur d'environ 10 mm.

Cette rugosité est nécessaire pour avoir un bon contact entre le cylindre et la bande mince en cours de coulée. La rugosité plus importante des zones extrêmales est nécessaire pour avoir un bon entraînement des rives de la bande. Avec une variation régulière de la rugosité, on ne crée pas de discontinuités sur la largeur de la bande, ce qui évite à celle-ci de se rompre le long de la discontinuité et de former de chaque côté des rubans qui viendraient perturber l'évacuation de la bande.

La rugosité peut être obtenue par différents procédés.

Selon un premier procédé on effectue un galetage de la surface du cylindre.

Pour obtenir une rugosité variant régulièrement, on fait varier progressivement la pression de galetage au fur et à mesure que l'outil de galetage se déplace le long de la table du cylindre. Dans les zones extrêmales, cette pression est importante puis est réduite progressivement jusqu'à une valeur plus faible correspondant à la rugosité de la zone centrale.

L'homme de métier sait adapter la pression de galetage à la rugosité qu'il veut obtenir ; il peut donc déterminer les variations de cette pression.

L'opération de galetage qui se fait en repoussant le métal à l'intérieur de rainures en creux, crée des bosses qui provoquent un gonflement du cylindre. Ce gonflement du cylindre est d'autant plus important que la rugosité obtenue est importante.

Un cylindre selon l'invention dont les génératrices seraient initialement rectilignes aurait un diamètre extérieur plus important dans les zones extrêmales que dans la zone centrale, ce qui conduirait à une bande dont les rives seraient plus minces que la partie centrale.

Pour éviter cette non rectangularité de la section transversale de la bande, on peut usiner le cylindre 8 avant galetage comme cela est représenté à la figure 3. La zone centrale du cylindre 8 est cylindrique et d'un diamètre voisin du diamètre final souhaité pour le cylindre. Les zones extrêmales 9 et 10 sont usinées de façon légèrement conique, de façon que les diamètres au voisinage des faces 11 et 12 soient plus faibles que le diamètre de la table.

Après un galetage plus important dans les zones extrêmales que dans la partie centrale, un tel cylindre aura un diamètre à peu près constant sur toute sa largeur.

L'homme de métier sait déterminer le gonflement engendré par le galetage. Il sait donc déterminer la conicité qu'il faut donner par usinage aux zones extrêmales pour avoir, après galetage, un cylindre de diamètre constant.

Selon un second procédé la rugosité est obtenue par usinage avec enlèvement de copeaux.

Pour obtenir une rugosité sur la surface du cylindre 21 (figure 4) on crée sur celle-ci un sillon 20 hélicoïdal à spires jointives ayant pour axe, l'axe du cylindre 21. La surface du cylindre 21 présente une succession de creux 23 et de bosses 24. Les creux 23 correspondent au fond du sillon 20 et les bosses 24 à la jonction entre deux spires successives.

Ce sillon 20 est obtenu par l'usinage par tournage avec une avance importante de l'outil. Si l'avance à chaque tour est a, le sillon 20 a une profondeur h ; si l'avance est a' plus grande que a, la profondeur du sillon 20 est h' plus grande que h.

Ainsi, en faisant varier l'avance en cours d'usinage de la surface du cylindre 21, on peut faire varier la rugosité qui correspond à la profondeur du sillon 20.

De préférence, on choisira une avance importante dans les zones de la surface du cylindre qui se trouvent près des extrémités latérales de celui-ci et une avance plus faible dans la zone médiane.

A titre d'exemple non limitatif, on choisit une avance de 0,35 mm par tour sur les 15 premiers mm et les 15 derniers mm de la table du cylindre à partir de ses extrémités latérales et une avance de 0,15 mm/tour sur la zone médiane de la table. On obtient ainsi une rugosité Rz de 150 µm sur les zones où l'avance est de 0,35 mm/tour et une rugosité de 80 µm sur la zone où l'avance est de 0,15 mm/tour.

On fait varier progressivement l'avance pour obtenir une rugosité qui varie continuement le long d'une génératrice de la surface du cylindre.

## Revendications

1. Cylindre pour une machine de coulée continue de bandes métalliques minces, telle qu'une machine de coulée entre deux cylindres ou sur un cylindre, comportant au moins un cylindre (1, 21) dont la surface venant en contact avec le métal coulé présente une rugosité différente dans les zones extrêmales (4, 5) du cylindre (1, 21) voisines de ses extrémités latérales (2, 3) et dans la zone centrale (6) caractérisé en ce que la rugosité de la surface du cylindre (1, 21) varie de manière continue, le long d'une génératrice quelconque du cylindre et en ce que la rugosité des zones extrêmales (4, 5) est supérieure à la rugosité de la zone centrale (6).

2. Cylindre selon la revendication 1, caractérisé en ce que la rugosité Rz des zones extrêmales (4, 5) est comprise entre 50 et 300 µm.

3. Cylindre selon la revendication 1, caractérisé en ce que la rugosité Rz de la zone centrale (6) est comprise entre 20 et 150 µm.

4. Procédé pour la réalisation d'un cylindre (1) selon la revendication 1, caractérisé en ce qu'on réalise un galetage à pression variable de la surface dudit cylindre (1) pour obtenir la rugosité variable.

5. Procédé selon la revendication 4, caractérisé en ce que, avant d'effectuer le galetage, on usine de façon légèrement conique les zones extrêmales (9, 10) du cylindre de telle sorte qu'après galetage les génératrices de la surface externe dudit cylindre soient rectilignes.

6. Procédé pour la réalisation d'un cylindre (21) selon la revendication 1, caractérisé en ce qu'on réalise par usinage à la surface dudit cylindre (21) un sillon hélicoïdal (20) ayant pour axe, l'axe du cylindre.

7. Procédé selon la revendication 6, caractérisé en ce que le pas de l'hélice formée par le sillon et la profondeur du sillon (20) sont variables le long d'une génératrice du cylindre (21).

8. Procédé selon la revendication 7, caractérisé en ce qu'au moins l'un des paramètres, pas de l'hélice ou profondeur du sillon (20), est plus grand dans les zones extrêmales du cylindre (21) situées au voisinage des extrémités latérales de celui-ci que dans la partie médiane.

9. Procédé selon l'une quelconque des revendications 6 à 8, caractérisé en ce que le sillon (20) est obtenu par un usinage à avance variable.

10. Machine de coulée continue de bandes minces entre deux cylindres ou sur un cylindre comportant au moins un cylindre (1, 21) dont la surface vient en contact avec le métal coulé caractérisée en ce que le cylindre (1, 21) est un cylindre selon l'une quelconque des revendications 1 à 3.

## Claims

1. Cylinder for a machine for the continuous casting of thin metal strips, such as a machine for casting between two cylinders or on one cylinder, comprising at least one cylinder (1, 21) the surface of which coming into contact with the cast metal has a different roughness in the end zones (4, 5) of the cylinder (1, 21) close to the lateral ends (2, 3) thereof and in the central zone (6), characterised in that the roughness of the surface of the cylinder (1, 21) varies continuously along any generatrix of the cylinder and in that the roughness of the end zones (4, 5) is greater than the roughness of the central zone (6).

2. Cylinder according to claim 1, characterised in that the roughness Rz of the end zones (4, 5) is between 50 and 300 µm.

3. Cylinder according to claim 1, characterised in that the roughness Rz of the central zone (6) is between 20 and 150 µm.

4. Process for producing a cylinder (1) according to claim 1, characterised in that the surface of said cylinder (1) is subjected to variable-pressure rolling in order to obtain the variable roughness.

5. Process according to claim 4, characterised in that, before the rolling is carried out, the end zones (9, 10) of the cylinder are machined in a slightly conical manner so that, after rolling, the generatrices of the outer surface of said cylinder are rectilinear.

6. Process for producing a cylinder (21) according to claim 1, characterised in that a helical groove (20) the axis of which is the axis of the cylinder is produced by machining the surface of the cylinder (21).

7. Process according to claim 6, characterised in that the pitch of the helix formed by the groove and the depth of the groove (20) vary along a generatrix of the cylinder (21).

8. Process according to claim 7, characterised in that at least one of the parameters, the pitch of the helix or the depth of the groove (20), is greater in the end zones of the cylinder (21) located close to the side ends thereof, than in the median part.

9. Process according to any one of claims 6 to 8, characterised in that the groove (20) is obtained by machining with a variable advance.

10. Machine for continuous casting of thin strips between two cylinders or on one cylinder comprising at least one cylinder (1, 21) the surface of which comes into contact with the cast metal, characterised in that the cylinder (1, 21) is a cylinder according to any one of claims 1 to 3.

## Patentansprüche

1. Zylinder für eine Stranggießvorrichtung zum Gießen von dünnen Metallbändern, etwa einer Vorrichtung zum Stranggießen zwischen zwei Zylindern oder auf einem Zylinder, die wenigstens einen Zylinder (1, 21) aufweist, dessen mit dem gegossenen Metall in Berührung kommende Oberfläche in den Endzonen (4, 5) des Zylinders, die seinen seitlichen Enden (2, 3) benachbart sind, und in der zentralen Zone (6) eine unterschiedliche Rauhigkeit aufweist, dadurch **gekennzeichnet,** daß die Rauhigkeit der Oberfläche des Zylinders (1, 21) längs einer beliebigen Mantellinie des Zylinders stetig variiert und daß die Rauhigkeit der Endzonen (4, 5) größer ist als die Rauhigkeit der zentralen Zone (6).

2. Zylinder nach Anspruch 1, dadurch **gekennzeichnet,** daß die Rauhigkeit R_{z} der Endzonen (4, 5) zwischen 50 und 300 µm beträgt.

3. Zylinder nach Anspruch 1, dadurch **gekennzeichnet,** daß die Rauhigkeit R_{z} der zentralen Zone (6) zwischen 20 und 150 µm beträgt.

4. Verfahren zur Herstellung eines Zylinders (1) nach Anspruch 1, dadurch **gekennzeichnet,** daß die Oberfläche des Zylinders (1) mit variablem Druck gewalzt wird, um die variable Rauhigkeit zu erhalten.

5. Verfahren nach Anspruch 4, dadurch **gekennzeichnet,** daß man die Endzonen (9, 10) des Zylinders vor dem Walzen in der Weise leicht konisch bearbeitet, daß die Mantellinien der äußeren Oberfläche des Zylinders nach dem Walzen geradlinig verlaufen.

6. Verfahren zur Herstellung eines Zylinders (21) nach Anspruch 1, dadurch **gekennzeichnet,** daß man durch Bearbeitung der Oberfläche des Zylinders (21) eine schraubenförmige Rille (20) herstellt, deren Achse die Achse des Zylinders ist.

7. Verfahren nach Anspruch 6, dadurch **gekennzeichnet,** daß die Ganghöhe der durch die Rille gebildeten Schraube und die Tiefe der Rille (20) längs einer Mantellinie des Zylinders (21) variabel sind.

8. Verfahren nach Anspruch 7, dadurch **gekennzeichnet,** daß wenigstens einer der Parameter, Ganghöhe der Schraube oder Tiefe der Rille (20), in den Endzonen des Zylinders (21), die dessen seitlichen Enden benachbart sind, größer ist als im mittleren Bereich.

9. Verfahren nach einem der Ansprüche 6 bis 8, dadurch **gekennzeichnet,** daß die Rille (20) durch Bearbeitung mit variablem Vorschub erhalten wird.

10. Stranggießvorrichtung zum Gießen dünner Bänder zwischen zwei Zylindern oder auf einem Zylinder, mit wenigstens einem Zylinder (1, 21), dessen Oberfläche mit dem gegossenem Metall in Berührung kommt, dadurch **gekennzeichnet,** daß der Zylinder (1, 21) ein Zylinder nach einem der Ansprüche 1 bis 3 ist.
